# EUROPÄISCHE PATENTSCHRIFT

(11) **EP 3 639 694 B1**
(45) Veröffentlichungstag und Bekanntmachung des Hinweises auf die Patenterteilung: **21.07.2021**
(21) Anmeldenummer: 19203969.1
(22) Anmeldetag: 18.10.2019
(51) Int. Cl.: A47B 9/16, B66F 7/06

(54) **HÖHENVERSTELLBARER TISCH**
HEIGHT ADJUSTABLE TABLE
TABLE AJUSTABLE EN HAUTEUR

(30) Priorität: 19.10.2018 DE 102018126098
(43) Veröffentlichungstag der Anmeldung: 22.04.2020
(73) Patentinhaber: König + Neurath AG, 61184 Karben (DE); Kesseböhmer Produktions GmbH & Co. KG, 73235 Weilheim an der Teck (DE)
(72) Erfinder: Köder, Michael, 73207 Plochingen (DE); Müller-Schellhorn, Cornelius, 61137 Schöneck (DE); Nonnenmacher, Andreas, 73095 Albershausen (DE)
(74) Vertreter: Wolf, Michael

(56) Entgegenhaltungen:
- CN-A- 105 708 143
- CN-U- 204 245 482
- DE-U1- 29 920 971
- SE-C2- 504 292
- US-A- 6 029 585

## Beschreibung

Die Erfindung betrifft einen höhenverstellbaren Tisch gemäß dem Oberbegriff des Patentanspruchs 1.

Ein höhenverstellbarer Tisch der eingangs genannten Art ist aus dem Patentdokument SE 504 292 C2 bekannt. Dieser Tisch besteht aus einem Tischfuß, einem ersten und einem zweiten Strebenpaar und einem Tischplattenträger, wobei das erste Strebenpaar einerseits mit dem Tischfuß und andererseits mit dem zweiten Strebenpaar und das zweite Strebenpaar einerseits mit dem ersten Strebenpaar und andererseits mit dem Tischplattenträger verbunden ausgebildet ist, wobei das erste Strebenpaar eine gelenkig mit dem Tischfuß verbundene, erste Tragstrebe und eine zumindest abschnittsweise parallel zur ersten Tragstrebe verlaufende, erste Stellstrebe aufweist, wobei das zweite Strebenpaar eine gelenkig mit dem Tischplattenträger verbundene, zweite Tragstrebe und eine zumindest abschnittsweise parallel zur zweiten Tragstrebe verlaufende, zweite Stellstrebe aufweist. Dieser Tisch weist zur Verbindung der beiden Strebenpaare eine Verbindungseinrichtung auf, wobei zur Synchronisierung der Bewegungsabläufe der beiden Strebenpaare eine in der einzigen Figur mit dem Bezugszeichen 9 bzw. 9a versehene Verbindungsstrebe vorgesehen ist. Zur Festlegung der gewünschten Höhe sind mehrere, mit den Strebenpaaren zusammenwirkende Gasdruckfedern vorgesehen.

Der Erfindung liegt die Aufgabe zugrunde, einen höhenverstellbaren Tisch der eingangs genannten Art zu verbessern. Insbesondere soll unter Beibehaltung der trotz kompletter Vormontage platzsparenden Transportierbarkeit ein Tisch mit einer weniger komplizierten Höhenverstellung geschaffen werden.

Diese Aufgabe ist mit einem Tisch der eingangs genannten Art durch die im Kennzeichen des Patentanspruchs 1 aufgeführten Merkmale gelöst.

Nach der Erfindung ist also vorgesehen, dass die erste Tragstrebe über ein erstes Gelenk gelenkig mit der zweiten Tragstrebe, die erste Tragstrebe über ein zweites Gelenk gelenkig mit der zweiten Stellstrebe und die erste Stellstrebe über ein drittes Gelenk gelenkig mit der zweiten Tragstrebe verbunden ausgebildet ist und dass die erste Stellstrebe verschieblich am Tischfuß und die zweite Stellstrebe verschieblich am Tischplattenträger gelagert ist.

Mit anderen Worten zeichnet sich die erfindungsgemäße Lösung somit dadurch aus, dass die beiden Strebenpaare direkt miteinander verbunden ausgebildet und die beiden Stellstreben tischfuß- bzw. tischplattenseitig jeweils verschieblich gelagert sind. Abgesehen davon, dass hierdurch auf die vorerwähnte Verbindungseinrichtung und auch auf die genannte Verbindungsstrebe verzichtet werden kann, ergibt sich durch diese Maßgabe außerdem, was weiter unten noch genauer erläutert wird, eine sehr einfache Möglichkeit, einen Antrieb für die Höhenverstellung am Tisch anzubringen. Diesbezüglich ist dabei, und insofern im Vorgriff auf die noch folgende, angekündigte genauere Beschreibung besonders bevorzugt am Tischplattenträger ein mit der zweiten Stellstrebe zusammenwirkender Stellantrieb vorgesehen.

Andere vorteilhafte Weiterbildungen des erfindungsgemäßen höhenverstellbaren Tischs ergeben sich aus den abhängigen Patentansprüchen.

Der Vollständigkeit halber wird noch auf folgende, weiter abliegende Dokumente hingewiesen: DE 299 20 971 U1, DE 20 2005 007 700 U1, CN 204048597 U1.

Der erfindungsgemäße Tisch einschließlich seiner vorteilhaften Weiterbildungen gemäß der abhängigen Patentansprüche wird nachfolgend anhand der zeichnerischen Darstellung dreier Ausführungsbeispiele genauer erläutert.

Es zeigt
- Figur 1: perspektivisch eine erste Ausführungsform des erfindungsgemäßen Tischs in voll ausgefahrener Position;
- Figur 2: als Schnittdarstellung von der Seite den Tisch gemäß Figur 1 in voll ausgefahrener Position;
- Figur 3: als Schnittdarstellung von der Seite den Tisch gemäß Figur 1 in halb hoher Position;
- Figur 4: als Schnittdarstellung von der Seite den Tisch gemäß Figur 1 in zusammengeklappter Position;
- Figur 5: als Seitenansicht den Tisch gemäß Figur 1 in halb hoher Position;
- Figur 6: als Ausschnitt aus Figur 1 perspektivisch den Verbindungsbereich zwischen dem Tischplattenträger und dem zweiten Strebenpaar;
- Figur 7: als Ausschnitt aus Figur 1 perspektivisch den Verbindungsbereich zwischen dem ersten und dem zweiten Strebenpaar;
- Figur 8: als Ausschnitt aus Figur 1 perspektivisch den Verbindungsbereich zwischen dem ersten Strebenpaar und dem Tischfuß;
- Figur 9: als Seitenansicht eine zweite Ausführungsform des erfindungsgemäßen Tischs mit einer Neigungsverstellung für die Tischplatte per Exzenter;
- Figur 10: als Ausschnittsvergrößerung von der Seite der Tisch gemäß Figur 9 bei horizontalem Tischplattenträger in einer ersten Stellung des Exzenters;
- Figur 11: als Ausschnittsvergrößerung von der Seite der Tisch gemäß Figur 9 bei schräg gestelltem Tischplattenträger in einer zweiten Stellung des Exzenters; und
- Figur 12: als Seitenansicht eine dritte Ausführungsform des erfindungsgemäßen Tischs mit einer Neigungsverstellung für die Tischplatte per nur schematisch dargestellter Längenverstellung der beiden Tragstreben.

Der in den Figuren 1 bis 12 dargestellte höhenverstellbare Tisch besteht zunächst in bekannter Weise aus einem Tischfuß 0, einem ersten und einem zweiten Strebenpaar 1, 2 und einem Tischplattenträger 3 für eine Tischplatte 14, wobei das erste Strebenpaar 1 einerseits mit dem Tischfuß 0 und andererseits mit dem zweiten Strebenpaar 2 und das zweite Strebenpaar 2 einerseits mit dem ersten Strebenpaar 1 und andererseits mit dem Tischplattenträger 3 verbunden ausgebildet ist, wobei das erste Strebenpaar 1 eine gelenkig mit dem Tischfuß 0 verbundene, erste Tragstrebe 1.1 und eine zumindest abschnittsweise parallel zur ersten Tragstrebe 1.1 verlaufende, erste Stellstrebe 1.2 aufweist, wobei das zweite Strebenpaar 2 eine gelenkig mit dem Tischplattenträger 3 verbundene, zweite Tragstrebe 2.1 und eine zumindest abschnittsweise parallel zur zweiten Tragstrebe 2.1 verlaufende, zweite Stellstrebe 2.2 aufweist.

Wie aus Figur 1 ersichtlich, ist dabei grundsätzlich vorzugsweise, aber nicht zwingend, vorgesehen, dass der erfindungsgemäße Tisch eine Tischplatte 14 aufweist, wobei an gegenüberliegenden Rändern der Tischplatte 14 jeweils ein Tischplattenträger 3 angeordnet ist, an den sich dann jeweils die beiden Strebenpaare 1, 2 und jeweils ein Tischfuß 0 anschließen. Ebenfalls möglich ist aber selbstverständlich auch ein Tisch mit nur einem oder mehr als zwei Beinen.

Wesentlich für den erfindungsgemäßen Tisch ist nun, und dies und auch alle weiteren Weiterbildungsmaßgaben gelten, solange nicht explizit ein abweichender Hinweis gegeben wird, für alle dargestellten Ausführungsformen, dass die erste Tragstrebe 1.1 über ein erstes Gelenk 4.1 gelenkig mit der zweiten Tragstrebe 2.1, die erste Tragstrebe 1.1 über ein zweites Gelenk 4.2 gelenkig mit der zweiten Stellstrebe 2.2 und die erste Stellstrebe 1.2 über ein drittes Gelenk 4.3 gelenkig mit der zweiten Tragstrebe 2.2 verbunden ausgebildet ist und dass die erste Stellstrebe 1.2 verschieblich am Tischfuß 0 und die zweite Stellstrebe 2.2 verschieblich am Tischplattenträger 3 gelagert ist.

Der erfindungsgemäße Tisch zeichnet sich dabei insbesondere dadurch aus, dass er zwischen einer zusammengeklappten und einer voll ausgefahrenen Position stufenlos höhenverstellbar ausgebildet ist.

Zur Höhenverstellung ist dabei besonders bevorzugt vorgesehen, dass wahlweise (und so ist das "bzw." im Anspruch 2 und in den nachfolgenden Ansprüchen entsprechend zu verstehen) am Tischfuß 0 ein mit der ersten Stellstrebe 1.2 zusammenwirkender, erster Stellantrieb 5.1 und/oder am Tischplattenträger 3 ein mit der zweiten Stellstrebe 2.2 zusammenwirkender, zweiter Stellantrieb 5.2 angeordnet ist.

Dabei ist weiterhin bevorzugt vorgesehen, dass wahlweise der erste und/oder zweite Stellantrieb 5.1, 5.2 als länglicher Körper ausgebildet und als solcher eng und flach, also etwa parallel, am Tischfuß 0 bzw. am Tischplattenträger 3 anliegend angeordnet ist.

Wie besonders gut aus Figur 1 ersichtlich, ist ferner zur Realisierung einer großen Beinfreiheit besonders bevorzugt vorgesehen, dass wahlweise der Tischfuß 0 und/oder der Tischplattenträger 3 als längliches Hohlprofil ausgebildet ist bzw. sind, wobei mindestens einer der Stellantriebe 5.1, 5.2 in dem Hohlprofil des Tischfußes 0 bzw. dem Hohlprofil des Tischplattenträgers 3 angeordnet ist.

Wie besonders gut aus Figur 2 ersichtlich, ist dabei weiterhin bevorzugt vorgesehen, dass wahlweise der erste Stellantrieb 5.1 gelenkig mit dem Tischfuß 0 und/oder der zweite Stellantrieb 5.2 gelenkig mit dem Tischplattenträger 3 verbunden ausgebildet ist.

Wie besonders gut in den Figuren 6 und 8 erkennbar, ist ferner besonders bevorzugt wahlweise am Tischfuß 0 eine erste geradlinig erstreckte Führung 6.1 für ein zur ersten Führung 6.1 passendes, gelenkig mit der ersten Stellstrebe 1.2 verbundenes, erstes Führungselement 7.1 und/oder am Tischplattenträger 3 eine zweite geradlinig erstreckte Führung 6.2 für ein zur zweiten Führung 6.2 passendes, gelenkig mit der zweiten Stellstrebe 2.2 verbundenes, zweites Führungselement 7.2 vorgesehen.

Noch etwas genauer betrachtet, ist dabei zur Realisierung der erfindungsgemäßen Höhenverstellung besonders bevorzugt vorgesehen, dass wahlweise die erste und/oder zweite Führung 6.1, 6.2 mit einem Winkel zwischen 0 und 45°, vorzugsweise mit einem Winkel zwischen 10° und 35°, zur Horizontalen verlaufend ausgebildet ist.

Insbesondere mit Verweis auf Figur 3 ist darüber hinaus besonders bevorzugt vorgesehen, dass wahlweise an der ersten Tragstrebe 1.1 ein erster Hebel 8.1 und/oder an der zweiten Tragstrebe 2.1 ein zweiter Hebel 8.2 gelenkig gelagert ist. Dabei ist weiterhin bevorzugt vorgesehen, dass wahlweise am Hebel 8.1 in einem kleineren Abstand zu seiner tragstrebenseitigen Drehachse 8.3 sowohl die erste Stellstrebe 1.2 als auch das erste Führungselement 7.1 und in einem größeren Abstand der erste Stellantrieb 5.1 und/oder am Hebel 8.2 in einem kleineren Abstand zu seiner tragstrebenseitigen Drehachse 8.3 sowohl die zweite Stellstrebe 2.2 als auch das zweite Führungselement 7.2 und in einem größeren Abstand der zweite Stellantrieb 5.2 gelenkig gelagert ist bzw. sind.

Nochmals zu den Stellantrieben 5.1, 5.2 zurückkommend, ist ferner insbesondere mit Verweis auf Figur 3 besonders bevorzugt vorgesehen, dass wahlweise der erste und/oder zweite Stellantrieb 5.1, 5.2 entweder als Gasdruckfeder (siehe hierzu auch https://de.wikipedia.org/w/index.php?title=Gasdruckfeder &oldid=181270065) oder als elektrischer Motor mit einer von diesem angetriebenen Gewindespindel 5.3 (siehe hierzu auch https://de.wikipedia.org/w/index.php?title=Gewindespindel&ol-did=179745985) ausgebildet ist.

Dabei ist weiterhin besonders bevorzugt vorgesehen, dass eine mit der Gewindespindel 5.3 zusammenwirkende, vorzugsweise hülsenförmige, Spindelmutter 5.4 mit dem ersten bzw. zweiten Hebel 8.1, 8.2 wirkverbunden ist. Außerdem ist (was allerdings eigentlich - und damit anders als dargestellt - nur nötig ist, wenn der Stellantrieb nicht gelenkig mit dem Fußteil 0 bzw. dem Tischplattenträger 3 verbunden ist) bevorzugt vorgesehen, dass die Spindelmutter 5.4 gelenkig mit einem Zwischenglied 10 und dieses gelenkig mit dem ersten bzw. zweiten Hebel 8.1, 8.2 verbunden ausgebildet ist.

Bei den in den Figuren 1 bis 12 dargestellten Lösungen ist dabei konkret vorgesehen, dass der erste Stellantrieb 5.1 als Gasdruckfeder und der zweite Stellantrieb 5.2 als elektrischer Motor mit Gewindespindel 5.3 ausgebildet ist. Dies könnte aber auch umgekehrt realisiert sein, wobei in allen Fällen zur koordinierten Betätigung der Stellantriebe 5.1, 5.2 am Tisch eine elektronische Schaltung (nicht extra dargestellt) vorgesehen ist.

Bezüglich der eigentlichen Beinkonstruktion ist weiterhin (siehe hierzu insbesondere Figur 1) besonders bevorzugt vorgesehen, dass wahlweise die erste und/oder zweite Tragstrebe 1.1, 2.1 als Hohlprofil ausgebildet und wahlweise die erste und/oder zweite Stellstrebe 1.2, 2.2 mindestens teilweise innerhalb des Hohlprofils geführt ausgebildet ist bzw. sind.

Außerdem ist konstruktiv vorgesehen, dass wahlweise die erste Tragstrebe 1.1 aus einem tischfußabgewandten Tragstrebenabschnitt 1.1.1, aus einem Mittelabschnitt 1.1.2 und aus einem tischfußzugewandten Verbindungsabschnitt 1.1.3 und/oder die zweite Tragstrebe 2.1 aus einem tischplattenträgerabgewandten Tragstrebenabschnitt 2.1.1, aus einem Mittelabschnitt 2.1.2 und aus einem tischplattenträgerzugewandten Verbindungsabschnitt 2.1.3 gebildet ist bzw. sind.

In diesem Zusammenhang ist dabei weiterhin vorzugsweise vorgesehen, dass wahlweise ein tischfußabgewandtes Ende der ersten Tragstrebe 1.1 als zum Rest der größtenteils geradlinig erstreckten ersten Tragstrebe 1.1 abgewinkter Tragstrebenabschnitt 1.1.1 und/oder ein tischplattenträgerabgewandtes Ende der zweiten Tragstrebe 2.1 als zum Rest der größtenteils geradlinig erstreckten zweiten Tragstrebe 2.1 abgewinkter Tragstrebenabschnitt 2.1.1 ausgebildet ist.

Ferner ist besonders bevorzugt vorgesehen, dass wahlweise die erste Tragstrebe 1.1, vorzugsweise der Verbindungsabschnitt 1.1.3, einerseits über ein Tischfußgelenk 9.1 mit dem Tischfuß 0 und andererseits über ein Hebelgelenk 11.1 mit dem ersten Hebel 8.1 und/oder die zweite Tragstrebe 2.1, vorzugsweise der Verbindungsabschnitt 2.1.3, einerseits über ein Tischplattenträgergelenk 9.2 mit dem Tischplattenträger 3 und andererseits über ein Hebelgelenk 11.2 mit dem zweiten Hebel 8.2 verbunden ausgebildet ist.

Wie besonders gut aus den Figuren 1 und 7 ersichtlich, ist weiterhin besonders bevorzugt vorgesehen, dass wahlweise die erste Tragstrebe 1.1 und/oder die zweite Tragstrebe 2.1 an mindestens einem ihrer beiden Enden gabelförmig ausgebildet ist bzw. sind.

Bezüglich der beiden Stellstreben 1.2, 2.2 ist darüber hinaus besonders bevorzugt vorgesehen, dass mindestens eine der beiden an mindestens einem ihrer beiden Enden einen abgewinkelten Abschnitt 1.2.1, 2.2.1 aufweist. Außerdem ist vorzugsweise mindestens eine Stellstrebe 1.2, 2.2 wahlweise einstückig ausgebildet und/oder weist einen u-förmigen Querschnitt auf.

Bezüglich der eingangs genannten Gelenke 4.1, 4.2, 4.3 ist besonders bevorzugt vorgesehen, dass das erste Gelenk 4.1 in jeder Stellung des Tischs zwischen dem zweiten und dem dritten Gelenk 4.2, 4.3 angeordnet ist. Weiterhin ist (siehe hierzu insbesondere Figur 3) bevorzugt vorgesehen, dass wahlweise das erste und zweite Gelenk 4.1, 4.2 an einem tischfußabgewandten Ende der ersten Tragstrebe 1.1 und/oder das erste und dritte Gelenk 4.1, 4.3 an einem tischplattenträgerabgewandten Ende der zweiten Tragstrebe 2.1 angeordnet ist.

Noch etwas genauer betrachtet, sind die Gelenke 4.1, 4.2, 4.3 bevorzugt an den abgewinkelten Tragstrebenabschnitten 1.1.1, 2.1.1 angeordnet. Ferner sind die Gelenke 4.2, 4.3 vorzugsweise jeweils an den äußersten Enden der Tragstreben 1.1, 2.1 positioniert.

Wie insbesondere aus Figur 7 ersichtlich, ist weiterhin besonders bevorzugt vorgesehen, dass mindestens ein Gelenk 4.1, 4.2, 4.3 aus mehreren Durchgangsöffnungen 12 an den Strebenpaaren 1, 2 und einem die Durchgangsöffnungen 12 durchgreifenden, vorzugsweise axialverschieblich gesicherten Bolzen 13 gebildet ist.

Bezüglich der in den Figuren 9 bis 11 dargestellten Ausführungsform ist im Besonderen vorzugsweise vorgesehen, dass zur Neigungseinstellung des Tischplattenträgers 3 wahlweise ein Tischfußgelenk 9.1 zwischen dem Tischfuß 0 und der ersten Tragstrebe 1.1 (nicht extra dargestellt) und/oder ein Tischplattenträgergelenk 9.2 zwischen dem Tischplattenträger 3 und der zweiten Tragstrebe 2.1 (dargestellt) als einstellbares Exzentergelenk ausgebildet ist bzw. sind.

Bezüglich der in Figur 12 dargestellten Ausführungsform ist alternativ vorzugsweise vorgesehen, dass zur Neigungseinstellung des Tischplattenträgers 3 wahlweise die erste Tragstrebe 1.1 und/oder die zweite Tragstrebe 2.1 längeneinstellbar ausgebildet ist bzw. sind. Dies ist allerdings nur sehr schematisch in Figur 12 dargestellt, nämlich einfach dadurch, dass die weiter oben genannten Mittelabschnitte 1.1.2, 2.1.2 zeichnerisch weggelassen und durch dicke schwarze Linien ersetzt wurden, die die besagte Längeneinstellbarkeit symbolisieren sollen. Alternativ kann im übrigen, was in Figur 12 aber nicht dargestellt ist, entsprechend umkehrt vorgesehen sein, dass zur Neigungseinstellung des Tischplattenträgers 3 wahlweise die erste Stellstrebe 1.2 und/oder die zweite Stellstrebe 2.2 längeneinstellbar ausgebildet ist bzw. sind, wobei letztlich natürlich auch eine Kombination der Längeneinstellbarkeit der Tragstreben und der Stellstreben denkbar ist. Zur Realisierung der Längeneinstellbarkeit sind dabei schließlich insbesondere kraftbetriebene Zylinder, also insbesondere sogenannte Hydraulik- (siehe zum Beispiel https://de.wikipedia.org/w/index.php? title=Hydraulikzylinder&oldid=178128363) oder Pneumatikzylinder (siehe zum Beispiel https://de.wikipedia.org/w/index.php? title=Hydraulikzylinder&oldid=178128363) vorgesehen. Darüber hinaus kann aber auch der Stellantrieb (5.1, 5.2) zur Höheneinstellung des Tischs als solcher kraftbetriebener Zylinder ausgebildet sein.

Der erfindungsgemäße Tisch funktioniert wie folgt:
In Figur 4 ist der Tisch in seiner zusammengeklappten Position gezeigt. Um ihn auseinander zu klappen, wird der zweite Stellantrieb 5.2 mit Strom beaufschlagt, was zu einer Drehbewegung der Gewindespindel 5.3 führt, was wiederum (die richtige Drehrichtung vorausgesetzt) dazu führt, dass die Spindelmutter 5.4 in Figur 4 nach rechts bewegt wird. Über das Zwischenglied 10 wird diese Bewegung dann auf den zweiten Hebel 8.2 übertragen, der dann seinerseits für eine Bewegung der zweiten Tragstrebe 2.1 und der zweiten Stellstrebe 2.2 sorgt, wobei die Richtung der Bewegung über die zweite Führung 6.2 und das zweite Führungselement 7.2 festgelegt ist.

Über die Gelenke 4.1, 4.2, 4.3 wird dann weiterhin die Bewegung auf die erste Tragstrebe 1.1 und die erste Stellstrebe 1.2 übertragen, wobei diese Bewegung am Tischfuß 0 von dem ersten Stellantrieb 5.1 über den ersten Hebel 8.1, die erste Führung 6.1 und das erste Führungselement 7.1 entsprechend unterstützt wird. Figur 3 zeigt dann wie erwähnt, eine Stellung, bei der der Tisch als gewöhnlicher Schreibtisch verwendet wird, also bei sitzendem Benutzer. In Figur 2 ist dann die Stellung dargestellt, bei der der Benutzer den Tisch im Stehen verwendet.

Soll dabei noch die Neigung der Tischplatte 14 verändert werden, so stehen dem Benutzer dabei wahlweise die abgesehen vom Neigungsstellmechanismus baugleichen Ausführungsformen gemäß Figur 9 und 12 zur Verfügung.

### Bezugszeichenliste

- 0: Tischfuß
- 1: erstes Strebenpaar
- 1.1: erste Tragstrebe
- 1.1.1: Tragstrebenabschnitt
- 1.1.2: Mittelabschnitt
- 1.1.3: Verbindungsabschnitt
- 1.2: erste Stellstrebe
- 1.2.1: abgewinkelter Abschnitt
- 2: zweites Strebenpaar
- 2.1: zweite Tragstrebe
- 2.1.1: Tragstrebenabschnitt
- 2.1.2: Mittelabschnitt
- 2.1.3: Verbindungsabschnitt
- 2.2: zweite Stellstrebe
- 2.2.1: abgewinkelter Abschnitt
- 3: Tischplattenträger
- 4.1: erstes Gelenk
- 4.2: zweites Gelenk
- 4.3: drittes Gelenk
- 5.1: erster Stellantrieb
- 5.2: zweiter Stellantrieb
- 5.3: Gewindespindel
- 5.4: Spindelmutter
- 6.1: erste Führung
- 6.2: zweite Führung
- 7.1: erstes Führungselement
- 7.2: zweites Führungselement
- 8.1: erster Hebel
- 8.2: zweiter Hebel
- 8.3: Drehachse
- 9.1: Tischfußgelenk
- 9.2: Tischplattenträgergelenk
- 10: Zwischenglied
- 11.1: Hebelgelenk
- 11.2: Hebelgelenk
- 12: Durchgangsöffnung
- 13: Bolzen
- 14: Tischplatte

## Patentansprüche

1. Höhenverstellbarer Tisch, umfassend einen Tischfuß (0), ein erstes und ein zweites Strebenpaar (1, 2) und einen Tischplattenträger (3), wobei das erste Strebenpaar (1) einerseits mit dem Tischfuß (0) und andererseits mit dem zweiten Strebenpaar (2) und das zweite Strebenpaar (2) einerseits mit dem ersten Strebenpaar (1) und andererseits mit dem Tischplattenträger (3) verbunden ausgebildet ist, wobei das erste Strebenpaar (1) eine gelenkig mit dem Tischfuß (0) verbundene, erste Tragstrebe (1.1) und eine zumindest abschnittsweise parallel zur ersten Tragstrebe (1.1) verlaufende, erste Stellstrebe (1.2) aufweist, wobei das zweite Strebenpaar (2) eine gelenkig mit dem Tischplattenträger (3) verbundene, zweite Tragstrebe (2.1) und eine zumindest abschnittsweise parallel zur zweiten Tragstrebe (2.1) verlaufende, zweite Stellstrebe (2.2) aufweist,
**dadurch gekennzeichnet,**
**dass** die erste Tragstrebe (1.1) über ein erstes Gelenk (4.1) gelenkig mit der zweiten Tragstrebe (2.1), die erste Tragstrebe (1.1) über ein zweites Gelenk (4.2) gelenkig mit der zweiten Stellstrebe (2.2) und die erste Stellstrebe (1.2) über ein drittes Gelenk (4.3) gelenkig mit der zweiten Tragstrebe (2.2) verbunden ausgebildet ist, und
**dass** die erste Stellstrebe (1.2) verschieblich am Tischfuß (0) und die zweite Stellstrebe (2.2) verschieblich am Tischplattenträger (3) gelagert ist.

2. Höhenverstellbarer Tisch nach Anspruch 1,
**dadurch gekennzeichnet,**
**dass** am Tischfuß (0) bzw. am Tischplattenträger (3) ein mit der ersten bzw. zweiten Stellstrebe (1.2, 2.2) zusammenwirkender, erster bzw zweiter Stellantrieb (5.1, 5.2) angeordnet ist.

3. Höhenverstellbarer Tisch nach Anspruch 2,
**dadurch gekennzeichnet,**
**dass** der erste bzw. zweite Stellantrieb (5.1, 5.2) als länglicher Körper ausgebildet und als solcher eng und flach am Tischfuß (0) bzw. am Tischplattenträger (3) anliegend angeordnet ist.

4. Höhenverstellbarer Tisch nach Anspruch 2 oder 3,
**dadurch gekennzeichnet,**
**dass** wahlweise der Tischfuß (0) und/oder der Tischplattenträger (3) als längliches Hohlprofil ausgebildet ist bzw. sind, wobei mindestens einer der Stellantriebe (5.1, 5.2) in dem Hohlprofil des Tischfußes (0) bzw. dem Hohlprofil des Tischplattenträgers (3) angeordnet ist.

5. Höhenverstellbarer Tisch nach einem der Ansprüche 2 bis 4,
**dadurch gekennzeichnet,**
**dass** wahlweise der erste und/oder zweite Stellantrieb (5.1, 5.2) entweder als Gasdruckfeder oder als elektrischer Motor mit einer von diesem angetriebenen Gewindespindel (5.3) ausgebildet ist.

6. Höhenverstellbarer Tisch nach einem der Ansprüche 1 bis 5,
**dadurch gekennzeichnet,**
**dass** am Tischfuß (0) bzw. am Tischplattenträger (3) eine erste bzw. zweite geradlinig erstreckte Führung (6.1, 6.2) für ein zur ersten bzw. zweiten Führung (6.1, 6.2) passendes, gelenkig mit der ersten bzw. zweiten Stellstrebe (1.2, 2.2) verbundenes, erstes bzw. zweites Führungselement (7.1, 7.2) vorgesehen ist.

7. Höhenverstellbarer Tisch nach den Ansprüchen 2 und 6,
**dadurch gekennzeichnet,**
**dass** an der ersten bzw. zweiten Tragstrebe (1.1, 2.1) ein erster bzw. zweiter Hebel (8.1, 8.2) gelenkig gelagert ist, an dem seinerseits in einem kleineren Abstand zu seiner tragstrebenseitigen Drehachse (8.3) sowohl die erste bzw. zweite Stellstrebe (1.2, 2.2) als auch das erste bzw. zweite Führungselement (7.1, 7.2) und in einem größeren Abstand der erste bzw. zweite Stellantrieb (5.1, 5.2) gelenkig gelagert sind.

8. Höhenverstellbarer Tisch nach einem der Ansprüche 1 bis 7,
**dadurch gekennzeichnet,**
**dass** wahlweise die erste und/oder zweite Tragstrebe (1.1, 2.1) als Hohlprofil ausgebildet und wahlweise die erste und/oder zweite Stellstrebe (1.2, 2.2) mindestens teilweise innerhalb des Hohlprofils geführt ausgebildet ist.

9. Höhenverstellbarer Tisch nach einem der Ansprüche 1 bis 8,
**dadurch gekennzeichnet,**
**dass** das erste Gelenk (4.1) in jeder Stellung des Tischs zwischen dem zweiten und dem dritten Gelenk (4.2, 4.3) angeordnet ist.

10. Höhenverstellbarer Tisch nach einem der Ansprüche 1 bis 9,
**dadurch gekennzeichnet,**
**dass** zur Neigungseinstellung des Tischplattenträgers (3) wahlweise ein Tischfußgelenk (9.1) zwischen dem Tischfuß (0) und der ersten Tragstrebe (1.1) und/oder ein Tischplattenträgergelenk (9.2) zwischen dem Tischplattenträger (3) und der zweiten Tragstrebe (2.1) als einstellbares Exzentergelenk ausgebildet ist bzw. sind.

## Claims

1. Height-adjustable table, comprising a table base (0), a first and a second pair of struts (1, 2) and a table top support (3), wherein the first pair of struts (1) is designed to be connected firstly with the table base (0) and secondly with the second pair of struts (2), and the second pair of struts (2) is designed to be connected firstly with the first pair of struts (1) and secondly with the table top support (3), wherein the first pair of struts (1) has a first support strut (1.1) connected in an articulated manner to the table base (0) and a first adjusting strut (1.2) extending at least in sections parallel to the first support strut (1.1), wherein the second pair of struts (2) has a second support strut (2.1) connected in an articulated manner to the table top support (3) and a second adjusting strut (2.2) extending at least in sections parallel to the second support strut (2.1), **characterized in that**
the first support strut (1.1) is designed to be connected in an articulated manner to the second support strut (2.1) via a first joint (4.1), the first support strut (1.1) is designed to be connected in an articulated manner to the second adjusting strut (2.2) via a second joint (4.2) and the first adjusting strut (1.2) is designed to be connected in an articulated manner to the second support strut (2.2) via a third joint (4.3), and **in that** the first adjusting strut (1.2) is moveably mounted on the table base (0) and the second adjusting strut (2.2) is moveably mounted on the table top support (3).

2. Height-adjustable table according to claim 1, **characterized in that**
a first or second actuator (5.1, 5.2) interacting with the first or second adjusting strut (1.2, 2.2) is arranged on the table base (0) or on the table top support (3).

3. Height-adjustable table according to claim 2, **characterized in that**
the first or second actuator (5.1, 5.2) is designed as an elongated body and as such is arranged to lie closely and flatly against the table base (0) or the table top support (3).

4. Height-adjustable table according to claim 2 or 3, **characterized in that**
optionally the table base (0) and/or the table top support (3) is/are designed as an elongated hollow profile, wherein at least one of the actuators (5.1, 5.2) is arranged in the hollow profile of the table base (0) or hollow profile of the table top support (3).

5. Height-adjustable table according to one of claims 2 to 4,
**characterized in that**
optionally the first and/or second actuator (5.1, 5.2) is designed either as a gas pressure spring or as an electric motor having a threaded spindle (5.3) driven by it.

6. Height-adjustable table according to one of claims 1 to 5,
**characterized in that**
a first or second guide (6.1, 6.2), which extends in a straight line, for a first or second guide element (7.1, 7.2) which goes with the first or second guide (6.1, 6.2) and is connected in an articulated manner to the first or second adjusting strut (1.2, 2.2) is provided on the table base (0) or table top support (3).

7. Height-adjustable table according to claims 2 and 6, **characterized in that**
a first or second lever (8.1, 8.2) is pivotably mounted on the first or second support strut (1.1, 2.1), on which lever in turn both the first or second adjusting strut (1.2, 2.2) and the first or second guide element (7.1, 7.2) are pivotably mounted at a smaller distance to its axis of rotation (8.3) on the support strut side, and on which lever the first or second actuator (5.1, 5.2) is pivotably mounted at a greater distance.

8. Height-adjustable table according to one of claims 1 to 7,
**characterized in that**
optionally the first and/or second support strut (1.1, 2.1) is/are designed as a hollow profile and optionally the first and/or second adjusting strut (1.2, 2.2) is/are designed to be guided at least partially within the hollow profile.

9. Height-adjustable table according to one of claims 1 to 8,
**characterized in that**
the first joint (4.1) is arranged between the second and third joint (4.2, 4.3) no matter what the position of the table.

10. Height-adjustable table according to one of claims 1 to 9,
**characterized in that**
in order to adjust the inclination of the table top support (3), optionally a table base joint (9.1) between the table base (0) and the first support strut (1.1) and/or a table top support joint (9.2) between the table top support (3) and the second support strut (2.1) is/are designed as an adjustable eccentric joint.

## Revendications

1. Table réglable en hauteur, comprenant un pied de table (0), une première et une deuxième paire de montants (1, 2) et un support de plateau de table (3), sachant que la première paire de montants (1) est constituée reliée d'une part au pied de table (0) et d'autre part à la deuxième paire de montants (2) et la deuxième paire de montants (2) est constituée reliée d'une part à la première paire de montants (1) et d'autre part au support de plateau de table (3), sachant que la première paire de montants (1) comporte un premier montant de support (1.1), relié de façon articulée au pied de table (0), et un premier montant de réglage (1.2) passant au moins pour partie parallèlement au premier montant de support (1.1), sachant que la deuxième paire de montants (2) comporte un deuxième montant de support (2.1) relié de façon articulée au support de plateau de table (3) et un deuxième montant de réglage (2.2) passant au moins pour partie parallèlement au deuxième montant de support (2.1), **caractérisée en ce que**
le premier montant de support (1.1) est constitué relié de façon articulée par une première articulation (4.1) au deuxième montant de support (2.1), le premier montant de support (1.1) relié de façon articulée par une deuxième articulation (4.2) au deuxième montant de réglage (2.2) et le premier montant de réglage (1.2) relié de façon articulée par une troisième articulation (4.3) au deuxième montant de support (2.2) et
**en ce que** le premier montant de réglage (1.2) est logé pouvant être mobile sur le pied de table (0) et le deuxième montant de réglage (2.2) pouvant être mobile sur le support de plateau de table (3).

2. Table réglable en hauteur selon la revendication 1, **caractérisée en ce qu'**
un premier ou deuxième mécanisme de commande (5.1, 5.2) coopérant avec le premier ou le deuxième montant de réglage (1.2, 2.2) est disposé sur le pied de table (0) ou sur le support de plateau de table (3).

3. Table réglable en hauteur selon la revendication 2, **caractérisée en ce que**
le premier ou deuxième mécanisme de commande (5.1, 5.2) est constitué sous la forme d'un corps oblong et est disposé comme tel reposant étroitement et à plat sur le pied de table (0) ou sur le support de plateau de table (3).

4. Table réglable en hauteur selon la revendication 2 ou 3,
**caractérisée en ce qu'**
au choix le pied de table (0) et/ou le support de plateau de table (3) est ou sont constitué(s) sous la forme d'un profilé creux oblong, sachant qu'au moins un des mécanismes de commande (5.1, 5.2) est disposé dans le profilé creux du pied de table (0) ou le profilé creux du support de plateau de table (3).

5. Table réglable en hauteur selon l'une quelconque des revendications 2 à 4,
**caractérisée en ce qu'**
au choix le premier et/ou le deuxième mécanisme de commande (5.1, 5.2) est constitué soit sous la forme d'un ressort à gaz comprimé ou sous la forme de moteur électrique avec une broche filetée (5.3) entraînée par celui-ci.

6. Table réglable en hauteur selon l'une quelconque des revendications 1 à 5,
**caractérisée en ce qu'**
un premier ou deuxième guidage (6.1, 6.2) étendu en ligne droite sur le pied de table (0) ou sur le support de plateau de table (3) est prévu pour un premier ou deuxième élément de guidage (7.1, 7.2) s'adaptant au premier ou deuxième guidage (6.1, 6.2), relié de façon articulée au premier ou deuxième montant de réglage (1.2, 2.2).

7. Table réglable en hauteur selon les revendications 2 et 6,
**caractérisée en ce qu'**
un premier ou deuxième levier (8.1, 8.2) est logé de façon articulée sur le premier ou deuxième montant de support (1.1, 2.1), sur lequel sont logés de façon articulée à une distance plus petite par rapport à son axe de rotation (8.3) côté montant de support, tant le premier ou deuxième montant de réglage (1.2, 2.2) que le premier ou deuxième élément de guidage (7.1, 7.2) et à une distance plus grande le premier ou deuxième mécanisme de commande (5.1, 5.2).

8. Table réglable en hauteur selon l'une quelconque des revendications 1 à 7,
**caractérisée en ce qu'**
au choix le premier et/ou le deuxième montant de support (1.1, 2.1) est constitué sous la forme d'un profilé creux et au choix le premier et/ou le deuxième montant de réglage (1.2, 2.2) est constitué au moins pour partie, guidé à l'intérieur du profilé creux.

9. Table réglable en hauteur selon l'une quelconque des revendications 1 à 8,
**caractérisée en ce que**
la première articulation (4.1) est disposée dans chaque position de la table entre la deuxième et la troisième articulation (4.2, 4.3).

10. Table réglable en hauteur selon l'une quelconque des revendications 1 à 9,
**caractérisée en ce qu'**
au choix, une articulation de pied de table (9.1) entre le pied de table (0) et le premier montant de support (1.1) et/ou une articulation de support de plateau de table (9.2) entre le support de plateau de table (3) et le deuxième montant de support (2.1) est ou sont constituée(s) sous la forme d'une articulation excentrique réglable pour le réglage d'inclinaison du support de plateau de table (3).
